# EUROPÄISCHE PATENTSCHRIFT

(11) **EP 3 724 097 B1**
(45) Veröffentlichungstag und Bekanntmachung des Hinweises auf die Patenterteilung: **16.02.2022**
(21) Anmeldenummer: 18829728.7
(22) Anmeldetag: 07.12.2018
(51) Int. Cl.: B65D 71/00, B65D 57/00

(54) **VERPACKUNG MIT DARIN ENTHALTENEN BEDRUCKSTOFFEN**
PACKAGING WITH PRINT MATERIALS CONTAINED THEREIN
EMBALLAGE COMPRENANT DES MATÉRIAUX D'IMPRESSION CONTENUS DANS CE DERNIER

(30) Priorität: 14.12.2017 DE 102017011591
(43) Veröffentlichungstag der Anmeldung: 21.10.2020
(73) Patentinhaber: Giesecke+Devrient Currency Technology GmbH, 81677 München (DE)
(72) Erfinder: HOFFMANN, Steffen, 01796 Pirna (DE); OLSCHEWSKI, Günter, 04683 Naunhof (DE); DITTRICH, Mike, 01328 Dresden OT Eschdorf (DE); HÄNDLER, Uwe, 01796 Pirna (DE)
(74) Vertreter: Giesecke + Devrient IP
(86) Internationale Anmeldenummer: PCT/EP2018/000549
(87) Internationale Veröffentlichungsnummer: WO 2019/115005

(56) Entgegenhaltungen:
- WO-A1-2014/037119
- GB-A- 2 498 446
- US-A- 5 263 635

## Beschreibung

Die Erfindung betrifft eine Verpackung mit darin enthaltenen, registergenau angeordneten Bedruckstoffen. Sicherheitspapierbögen dienen als Ausgangsmaterial bei der drucktechnischen Herstellung von Wertdokumenten, insbesondere Banknoten. Sicherheitspapiere benötigen im Hinblick auf die Lagerung und den Transport einen umfassenden mechanischen und klimatischen Schutz. Heutzutage werden Sicherheitspapiere vorwiegend in sogenannten Einzelries-Verpackungen auf Paletten gestapelt. Eine Einzelverpackung von 500 Bögen stellt derzeit die international gebräuchliche Standard-Verpackung dar. Im Schritt des Verpackens der Sicherheitspapierbögen einerseits sowie im Schritt der Vorbereitung der verpackten Sicherheitspapierbögen auf den Vorgang des Bedruckens andererseits ist die Handhabung der Bögen mit einem hohen manuellen Aufwand verbunden, bei gleichzeitiger Gefahr der Beschädigung und des Materialverlusts. Weiterhin stellen die Kundenanforderungen bezüglich der Planlage gestapelter Bögen und der Stapelbarkeit der Bögen eine wachsende Herausforderung dar. Eine weitere, allgemeine Forderung an Verpackungssysteme ist angesichts der Nachhaltigkeit die Senkung der Anzahl an Verpackungen und der Menge des Verpackungsmülls.

Im Hinblick auf gängige Verpackungsmaterialien ist die Herstellung von Faltkisten mittels Falzen und Kleben, die Herstellung von Faltbodenbeuteln aus Folie und die Herstellung von Einzelriesverpackungen für Banknotenpapiere bekannt. Für einen Transport von gleichartigen Gütern im Stapel ist aus Figur 8 der US 5 263 635 A bekannt, den Stapel auf einem palettenförmigen Stapelträger unter Verwendung einer Schutz-/Zwischenlage anzuordnen und die so erzielte Anordnung mittels eines haubenförmigen Mantels eng zu umschliessen.

Ausgehend vom oben geschilderten Stand der Technik liegt der Erfindung die allgemeine Aufgabe zugrunde, eine kundenfreundlichere Verpackung für spezielle Bedruckstoffe, und zwar Sicherheitspapierbögen, bereitzustellen, die bei vereinfachter Nutzung eine verbesserte Stapellage bietet und darüber hinaus wirtschaftlich und nachhaltig produziert werden kann. Wünschenswert sind insbesondere:
- eine einfache, schnelle Auspackbarkeit;
- ein geringer Vorbereitungsaufwand für druckfertige Bedruckstoff-Stapel;
- ein ausreichender mechanischer und klimatischer Schutz für sämtliche Versandarten, darunter LKW-Transport, Luftfracht und Überseetransport;
- eine gute Transportraumnutzung;
- ein niedriges Verpackungsgewicht; und
- ein hoher Anteil von nachhaltigem, beschränkungsfrei nutzbarem Verpackungsmaterial.

Die obige Aufgabe wird durch die Merkmale gemäss dem unabhängigen Anspruch 1 gelöst. Weiterbildungen der Erfindung sind Gegenstand der Unteransprüche. Zusammenfassung der Erfindung

Die Erfindung betrifft eine Verpackung mit darin enthaltenen, registergenau angeordneten Bedruckstoffen und Zwischenlagen, wobei die Bedruckstoffe Sicherheitspapierbögen zur Herstellung von Wertdokumenten sind, umfassend
a) einen Stapelträger;
b) eine auf dem Stapelträger angeordnete erste Zwischenlage, einen auf der ersten Zwischenlage angeordneten ersten Bedruckstoff-Stapel, eine auf dem ersten Bedruckstoff-Stapel angeordnete zweite Zwischenlage, einen auf der zweiten Zwischenlage angeordneten zweiten Bedruckstoff-Stapel und optional zumindest eine weitere Folge von Elementen bestehend aus einer weiteren, auf dem darunter befindlichen Bedruckstoff-Stapel angeordneten Zwischenlage und einem auf der weiteren Zwischenlage angeordneten, weiteren Bedruckstoff-Stapel;
c) einen Mantel, der die auf dem Stapelträger angeordneten Elemente, bestehend aus der ersten Zwischenlage, dem ersten Bedruckstoff-Stapel, der zweiten Zwischenlage, dem zweiten Bedruckstoff-Stapel und den optionalen weiteren Elementen, vollständig in Form einer sich vom Stapelträger bis hin zum obersten Element erstreckenden Haube an vier Seitenflächen und einer Oberseite eng umschließt.

Der Stapelträger kann insbesondere wiederverwendbar sein, also für den wiederholten Gebrauch vorgesehen sein. Gemäß einer bevorzugten Variante ist der Stapelträger lediglich für den einmaligen Gebrauch vorgesehen, sozusagen ein Wegwerfstapelträger.

Gemäß einer bevorzugten Variante wird die Verpackung so transportiert, dass der Stapelträger und sämtliche darauf befindlichen Elemente oberhalb einer (Holz-)Palette angeordnet werden, wobei die (Holz-)Palette hinsichtlich ihrer Länge und Breite jeweils größere Abmessungen als der Stapelträger aufweist. Auf diese Weise wird die Verpackung zusätzlich vor eventuellen Beschädigungen geschützt. Die Verpackung kann z.B. mittels Spannbändern auf der (Holz-)Palette fixiert werden. Die (Holz-)Palette ist insbesondere mit sich länglich erstreckenden Öffnungen versehen, die für das Einführen von Gabeln eines Flurförderzeugs, z.B. eines Gabelstaplers oder einer Hubeinrichtung einer Druckmaschine, geeignet sind.

Bevorzugt können die Zwischenlagen der Verpackung jeweils eine Oberseite und eine Unterseite aufweisen und zumindest zweischichtig sind, mit einer unteren, mit Polsterfähigkeit ausgestatteten, Gestaltabweichungen von der idealen Oberfläche absorbierenden Schicht und einer oberen, die Planlage stabilisierenden und Schutz gegen mechanische Beanspruchungen verleihenden Schicht, wobei sowohl die Oberseite als auch die Unterseite der Zwischenlage jeweils eine den Reibungswiderstand gegenüber dem Bedruckstoff verringernde Oberflächenveredelung aufweist.

Dabei können die Zwischenlagen jeweils auf einer zweiwelligen Wellpappe basieren, bei der zwei verschiedene Wellenarten kombiniert sind. Es wird bevorzugt, dass die obere Wellenbahn auf einer Feinwelle basiert und die untere Wellenbahn auf einer Grobwelle oder Mittelwelle basiert.

Weiterhin kann die den Reibungswiderstand gegenüber dem Bedruckstoff verringernde Oberflächenveredelung auf einer Folienkaschierung oder auf einem UV-Lack beruhen, wobei eine Folienkaschierung, insbesondere eine Kaschierung mit einer Polyethylen-Folie, bevorzugt wird.

In einer Variante ist vorgesehen, dass zumindest die zweite Zwischenlage und die optionalen höheren Zwischenlagen an genau einer Seitenfläche der registergenau angeordneten Bedruckstoffe und Zwischenlagen jeweils einen für das manuelle oder automatische Herausziehen der jeweiligen Zwischenlage aus oberhalb und unterhalb der Zwischenlage vorliegenden Bedruckstoff-Stapeln geeigneten Überstand aufweisen.

Die Überstände (oder zumindest ein Überstand) sind vorzugsweise so beschaffen, dass sie an den jeweils unterhalb vorliegenden Bedruckstoff-Stapel anklappbar sind. Weiterhin wird bevorzugt, dass die Überstande innerhalb der Verpackung mit den darin enthaltenen, registergenau angeordneten Bedruckstoffen und Zwischenlagen in einem an den jeweils unterhalb vorliegenden Bedruckstoff-Stapel angeklappten Zustand vorliegen.

Gemäß einer Variante sind die Überstände (oder zumindest ein Überstand) vorzugsweise so beschaffen, dass sie an den jeweils oberhalb vorliegenden Bedruckstoff-Stapel anklappbar sind. Dies wird beispielsweise dann bevorzugt, wenn die unterste, direkt auf dem Stapelträger befindliche Zwischenlage einen Überstand aufweist.

Insbesondere wird bevorzugt, dass die einzelnen Zwischenlagen zusätzlich zu dem für das manuelle oder automatische Herausziehen der jeweiligen Zwischenlage aus dem Bedruckstoff-Stapel geeigneten ersten Überstand zwei weitere Überstände aufweisen, nämlich einen links vom ersten Überstand angeordneten zweiten Überstand und einen rechts vom ersten Überstand angeordneten dritten Überstand, wobei alle drei Überstände so beschaffen sind, nach unten und/oder nach oben an einen Bedruckstoff-Stapel anklappbar zu sein.

Vorzugsweise ist der Mantel der Verpackung ein Faltkarton , der insbesondere auf Vollpappe oder auf einer einwelligen Wellpappe basiert.

Dabei ist weiter bevorzugt, dass der Faltkarton an seiner Innenseite eine Folienkaschierung, insbesondere eine Kaschierung mit einer Polyethylen-Folie, aufweist. Mittels der Folienkaschierung ist ein guter mechanischer Schutz und ein Wasserdampf-bremsender Schutz erzielbar.

Vorzugsweise ist dabei der Faltkarton aus zwei Zuschnitten gebildet, die jeweils die auf dem Stapelträger angeordneten Elemente bei Betrachtung von oben auf den Stapel gesehen U-förmig umschließen. Es wird bevorzugt, die beiden Zuschnitte mittels eines mit einem Aufreißfaden versehenen Packbands zu dem Faltkarton zusammenzufügen. Das Packband ist insbesondere ein heißklebendes Packband. Infolge des Aufreißfadens können die beiden zum Faltkarton zusammengefügten Zuschnitte werkzeuglos wieder voneinander getrennt werden.

Figur 12 zeigt exemplarisch eine bevorzugte Gestaltung der Zuschnitte, wobei der erste Zuschnitt mit Bezugsnummer 28 und der zweite Zuschnitt mit Bezugsnummer 29 gekennzeichnet ist.

Dabei kann der erste Zuschnitt und der zweite Zuschnitt jeweils ein Netz gemäß den Bezugsnummern 30 bzw. 31 in Figur 13 aufweisen.

Auch können der erste Zuschnitt und der zweite Zuschnitt identisch sein und jeweils der Bezugsnummer 28 in der Figur 12 entsprechen.

So weisen dann der erste Zuschnitt und der zweite Zuschnitt jeweils ein Netz gemäß der Bezugsnummer 30 in der Figur 13 auf.

In einer weiteren bevorzugten Variante der Verpackung basiert der Stapelträger auf einem Faserguss-Teil, einem Vollpapp-Gefach, einer Wabenplatte oder einem Holzträger und ist vorzugsweise mit sich länglich erstreckenden Öffnungen versehen, die für das Einführen von Gabeln eines Flurförderzeugs, z.B. eines Gabelstaplers oder einer Hubeinrichtung einer Druckmaschine, in den Stapelträger geeignet sind. Gemäß einer Variante können die sich länglich erstreckenden Öffnungen in Form einer genutet geformten Oberseite des Stapelträgers vorliegen.

Bevorzugt können die Bedruckstoff-Stapel der Verpackung jeweils eine Anzahl von Bedruckstoffen in einem Bereich von 200 bis 2500 Bögen, vorzugsweise 400 bis 1500 Bögen, enthalten.

Bevorzugt ist auch eine Verpackung, wobei die Anzahl der Bedruckstoff-Stapel und Zwischenlagen jeweils eine Zahl in einem Bereich von 5 bis 12 annehmen.

So können in der Verpackung 4000 bis 8000 Bedruckstoffe enthalten sein.

Erfindungsgemäss sind die Bedruckstoffe Sicherheitspapierbögen zur Herstellung von Wertdokumenten, insbesondere Banknoten.

Bevorzugt ist dabei, dass die Sicherheitspapierbögen mit Wasserzeichen oder Foliensicherheitselementen, insbesondere Folienstreifen oder Folienpatches bzw. Folienetiketten, versehen sind, die zu Abweichungen von der idealen Planlage der einzelnen Bögen im Stapel führen, und innerhalb der Bedruckstoff-Stapel gegebenenfalls keilförmige Zusatzelemente, insbesondere Keillatten, zur Verbesserung der Planlage enthalten sind.

Jenseits der beanspruchten Erfindung umfasst die Offenbarung auch einen zweiten Aspekt, nämlich ein Verfahren zum Bedrucken von Bedruckstoffen mit einer mit einem Anleger zur Vereinzelung und Zuführung der Bedruckstoffe in ein Druckwerk ausgestatteten Druckmaschine, umfassend
1) den Schritt des Bereitstellens registergenau auf einem Stapelträger angeordneter Bedruckstoffe mit einer auf dem Stapelträger angeordneten ersten Zwischenlage, einem auf der ersten Zwischenlage angeordneten ersten Bedruckstoff-Stapel, einer auf dem ersten Bedruckstoff-Stapel angeordneten zweiten Zwischenlage, einem auf der zweiten Zwischenlage angeordneten zweiten Bedruckstoff-Stapel und optional zumindest einer weitere Folge von Elementen bestehend aus einer weiteren, auf dem darunter befindlichen Bedruckstoff-Stapel angeordneten Zwischenlage und einem auf der weiteren Zwischenlage angeordneten, weiteren Bedruckstoff-Stapel;
2) den Schritt des Vereinzelns, Greifens und Übergebens einzelner Bedruckstoffe des obersten Bedruckstoff-Stapels an das Druckwerk, bis eine vorbestimmte Anzahl weniger noch verbleibender Bedruckstoffe im Bedruckstoff-Stapel erreicht ist;
3) den Schritt des manuellen oder automatischen Herausziehens und Entfernens. der unterhalb des obersten Bedruckstoff-Stapels vorhandenen Zwischenlage unter Beibehaltung der registergenauen Anordnung der gestapelten Bedruckstoffe;
4) den Schritt des Vereinzelns, Greifens und Übergebens einzelner Bedruckstoffe des Bedruckstoff-Stapels an das Druckwerk, bis eine vorbestimmte Anzahl weniger noch verbleibender Bedruckstoffe im Bedruckstoff-Stapel erreicht ist;
5) optional das Wiederholen der Schritte 3) und 4), insbesondere bis keine oder eine vorbestimmte Anzahl weniger noch verbleibender Bedruckstoffe im ersten Bedruckstoff-Stapel erreicht ist.

In den Schritten 2), 4) und 5) liegt die vorbestimmte Anzahl weniger noch verbleibender Bedruckstoffe unabhängig voneinander in einem bevorzugten Bereich von 100 bis 1000 Bedruckstoffen, weiter bevorzugt in einem Bereich von 200 bis 750 Bedruckstoffen, insbesondere bevorzugt in einem Bereich von 250 bis 500 Bedruckstoffen.

Bevorzugt ist dabei ein Verfahren, wobei die Zwischenlagen jeweils eine Oberseite und eine Unterseite aufweisen und zumindest zweischichtig sind, mit einer unteren, mit Polsterfähigkeit ausgestatteten, Gestaltabweichungen von der idealen Oberfläche absorbierenden Schicht und einer oberen, die Planlage stabilisierenden und Schutz gegen mechanische Beanspruchungen verleihenden Schicht, wobei sowohl die Oberseite als auch die Unterseite der Zwischenlage jeweils eine den Reibungswiderstand gegenüber dem Bedruckstoff verringernde Oberflächenveredelung aufweist.

Ein solches Verfahren kann weiter derart ausgestaltet sein, dass die Zwischenlagen jeweils auf einer zweiwelligen Wellpappe basieren, bei der zwei verschiedene Wellenarten kombiniert sind. Es wird bevorzugt, dass die obere Wellenbahn auf einer Feinwelle basiert und die untere Wellenbahn auf einer Grobwelle oder Mittelwelle basiert.

Es ist auch eine Ausgestaltung angedacht, wobei die den Reibungswiderstand gegenüber dem Bedruckstoff verringernde Oberflächenveredelung auf einer Folienkaschierung oder auf einem UV-Lack beruht, wobei eine Folienkaschierung, insbesondere eine Kaschierung mit einer Polyethylen-Folie, bevorzugt wird.

Eine weitere bevorzugte Ausgestaltung des Verfahrens sieht vor, dass zumindest die zweite Zwischenlage und die optionalen höheren Zwischenlagen an genau einer Seitenfläche der registergenau angeordneten Bedruckstoffe und Zwischenlagen jeweils einen für das manuelle oder automatische Herausziehen der jeweiligen Zwischenlage aus oberhalb und unterhalb der Zwischenlage vorliegenden Bedruckstoff-Stapeln geeigneten Überstand aufweisen.

Die Überstände (oder zumindest ein Überstand) sind vorzugsweise so beschaffen, dass sie an den jeweils unterhalb vorliegenden Bedruckstoff-Stapel anklappbar sind.

Gemäß einer Variante sind die Überstände (oder zumindest ein Überstand) vorzugsweise so beschaffen, dass sie an den jeweils oberhalb vorliegenden Bedruckstoff-Stapel anklappbar sind. Dies wird beispielsweise dann bevorzugt, wenn die unterste, direkt auf dem Stapelträger befindliche Zwischenlage einen Überstand aufweist.

Insbesondere wird bevorzugt, dass die einzelnen Zwischenlagen zusätzlich zu dem für das manuelle oder automatische Herausziehen der jeweiligen Zwischenlage aus dem Bedruckstoff-Stapel geeigneten ersten Überstand zwei weitere Überstände aufweisen, nämlich einen links vom ersten Überstand angeordneten zweiten Überstand und einen rechts vom ersten Überstand angeordneten dritten Überstand, wobei alle drei Überstände so beschaffen sind, nach unten und/oder nach oben an einen Bedruckstoff-Stapel anklappbar zu sein.

In weiterer Ausgestaltung ist vorgesehen, dass
- im Schritt 1) das Bereitstellen registergenau auf einem Stapelträger angeordneter Bedruckstoffe so erfolgt, dass zusätzlich ein Mantel vorgesehen ist, der die auf dem Stapelträger angeordneten Elemente, bestehend aus der ersten Zwischenlage, dem ersten Bedruckstoff-Stapel, der zweiten Zwischenlage, dem zweiten Bedruckstoff-Stapel und den optionalen weiteren Elementen, vollständig in Form einer sich vom Stapelträger bis hin zum obersten Element erstreckenden Haube an vier Seitenflächen und einer Oberseite eng umschließt;
- vor der Durchführung des Schritts 2) der Mantel so entfernt wird, dass die registergenaue Anordnung der gestapelten Bedruckstoffe beibehalten wird.

Dabei ist der der Mantel bevorzugt ein Faltkarton, der insbesondere auf Vollpappe oder auf einer einwelligen Wellpappe basiert, wobei der Faltkarton vorzugsweise an seiner Innenseite eine Folienkaschierung, insbesondere eine Kaschierung mit einer Polyethylen-Folie, aufweist. Mittels der Folienkaschierung ist ein guter mechanischer Schutz und ein Wasserdampf-bremsender Schutz erzielbar.

Es kann dabei weiter vorgesehen sein, dass der Faltkarton aus zwei Zuschnitten gebildet ist, die jeweils die auf dem Stapelträger angeordneten Elemente bei Betrachtung von oben auf den Stapel gesehen U-förmig umschließen. Es wird bevorzugt, die beiden Zuschnitte mittels eines mit einem Aufreißfaden versehenen Packbands zu dem Faltkarton zusammenzufügen. Das Packband ist insbesondere ein heißklebendes Packband. Infolge des Aufreißfadens können die beiden zum Faltkarton zusammengefügten Zuschnitte werkzeuglos wieder voneinander getrennt werden.

In Ausgestaltung des Verfahrens basiert der Stapelträger auf einem Faserguss-Teil, einem Vollpapp-Gefach, einer Wabenplatte, einer Polymerplatte, einer Schaumstoffplatte oder einem Holzträger und ist vorzugsweise mit sich länglich erstreckenden Öffnungen versehen, die für das Einführen von Gabeln eines Flurförderzeugs, z.B. eines Gabelstaplers oder einer Hubeinrichtung einer Druckmaschine, in den Stapelträger geeignet sind. Gemäß einer Variante können die sich länglich erstreckenden Öffnungen in Form einer genutet geformten Oberseite des Stapelträgers vorliegen.

Weiters sind Ausgestaltungen des Verfahrens möglich,
wobei die anfangs im Schritt 1) bereitgestellten Bedruckstoff-Stapel jeweils eine Anzahl von Bedruckstoffen in einem Bereich von 200 bis 2500 Bögen, vorzugsweise 400 bis 1500 Bögen, enthalten, und/oder
wobei die Anzahl der anfangs im Schritt 1) bereitgestellten Bedruckstoff-Stapel und Zwischenlagen jeweils eine Zahl in einem Bereich von 5 bis 12 annehmen, und/oder.
wobei bei dem anfangs im Schritt 1) bereitgestellten Stapel insgesamt 4000 bis 8000 Bedruckstoffe enthalten sind, und/oder
wobei die Bedruckstoffe Sicherheitspapierbögen zur Herstellung von Wertdokumenten, insbesondere Banknoten, sind, und/oder
wobei die Sicherheitspapierbögen mit Wasserzeichen oder Foliensicherheitselementen, insbesondere Folienstreifen oder Folienpatches bzw. Folienetiketten, versehen sind, die zu Abweichungen von der idealen Planlage der einzelnen Bögen im Stapel führen, und innerhalb der Bedruckstoff-Stapel gegebenenfalls keilförmige Zusatzelemente, insbesondere Keillatten, zur Verbesserung der Planlage enthalten sind, die im Zuge des Verfahrens sukzessive manuell oder automatisch unter Beibehaltung der registergenauen Anordnung der gestapelten Bedruckstoffe aus dem Stapel herausgezogen und entfernt werden.

Ein dritter, ebenfalls nicht von der beanspruchten Erfindung umfasster Aspekt der Offenbarung betrifft eine Zwischenlage, geeignet für das Einfügen zwischen Bedruckstoff-Stapeln, eine Oberseite und eine Unterseite aufweisend und zumindest zweischichtig, mit einer unteren, mit Polsterfähigkeit ausgestatteten, Gestaltabweichungen von der idealen Oberfläche absorbierenden Schicht und einer oberen, die Planlage stabilisierenden und Schutz gegen mechanische Beanspruchungen verleihenden Schicht, wobei sowohl die Oberseite als auch die Unterseite der Zwischenlage jeweils eine den Reibungswiderstand gegenüber dem Bedruckstoff verringernde Oberflächenveredelung aufweist.

Es wird bevorzugt, dass die Zwischenlage einen für das manuelle oder automatische Herausziehen der Zwischenlage aus einem Bedruckstoff-Stapel geeigneten ersten Überstand aufweist. Insbesondere wird bevorzugt, dass die Zwischenlage zusätzlich zu der für das manuelle oder automatische Herausziehen der Zwischenlage aus einem Bedruckstoff-Stapel geeigneten ersten Überstand zwei weitere Überstände aufweist, nämlich einen links vom ersten Überstand angeordneten zweiten Überstand und einen rechts vom ersten Überstand angeordneten dritten Überstand, wobei alle drei Überstände so beschaffen sind, nach unten und/oder nach oben an einen Bedruckstoff-Stapel anklappbar zu sein.

Bevorzugt ist eine Zwischenlage , wobei die Zwischenlage auf einer zweiwelligen Wellpappe basiert, bei der zwei verschiedene Wellenarten kombiniert sind. Es wird bevorzugt, dass die obere Wellenbahn auf einer Feinwelle basiert und die untere Wellenbahn auf einer Grobwelle oder Mittelwelle basiert, und/oder
wobei die den Reibungswiderstand gegenüber dem Bedruckstoff verringernde Oberflächenveredelung auf einer Folienkaschierung oder auf einem UV-Lack beruht, wobei eine Folienkaschierung, insbesondere eine Kaschierung mit einer Polyethylen-Folie, bevorzugt wird.

Ein vierter, ebenfalls nicht in den Ansprüchen vertretener Aspekt der Offenbarung betrifft die Verwendung einer deartigen Zwischenlage als stabilisierende Zwischenlage für das Einfügen zwischen Bedruckstoff-Stapeln.

Dabei können die Bedruckstoffe Sicherheitspapierbögen zur Herstellung von Wertdokumenten, insbesondere Banknoten, sein.

Ein fünfter, ebenfalls der beanspruchten Erfindung nicht zugehöriger Aspekt der Offenbarung betrifft einen Faltkarton aus zwei Zuschnitten als solches, wobei der erste Zuschnitt der Bezugsnummer 28 und der zweite Zuschnitt der Bezugsnummer 29 in der Figur 12 entspricht.

Bevorzugt ist dabei, dass der erste Zuschnitt und der zweite Zuschnitt jeweils ein Netz gemäß Bezugsnummer 30 bzw. Bezugsnummer 31 in Figur 13 aufweisen, und/oder dass der Faltkarton an seiner Innenseite eine Folienkaschierung, insbesondere eine Kaschierung mit einer Polyethylen-Folie, aufweist.

Ein ergänzender Aspekt ist dabei die Verwendung des Faltkartons für das Verpacken von Bedruckstoffen.

Die Bedruckstoffe sind dabei insbesondere Sicherheitspapierbögen zur Herstellung von Wertdokumenten, insbesondere Banknoten.

Ausführliche Beschreibung der Erfindung Mit dem Begriff Planlage ist die Lage des Bedruckstoffs, z.B. ein Papierbogen oder ein Sicherheitspapierbogen, auf dem Untergrund gemeint. Eine 100%-ige Planlage bedeutet also, dass der Bedruckstoff überall gleichmäßig auf dem Untergrund liegt und sich alle Punkte der Materialoberfläche in einer Ebene befinden.

Anstelle des Begriffs Folienkaschierung wird hierin auch der Begriff Laminierung verwendet, d.h. die Verklebung mit einer Folie.

Die Erfindung wird nachstehend anhand des Beispiels einer Bogenoffsetdruckmaschine in Verbindung mit den schematisch stark vereinfachten Figuren erläutert, bei deren Darstellung auf eine maßstabs- und proportionsgetreue Wiedergabe verzichtet wurde, um die Anschaulichkeit zu erhöhen. Die Erfindung ist selbstverständlich auch auf weitere Druckmaschinen anwendbar, z.B. Stichtiefdruckmaschinen.

Es zeigen:
- Figur 1: in Schrägansicht ein Beispiel eines Stapelträgers mit einer darauf angeordneten Zwischenlage, einem oberhalb der Zwischenlage angeordneten ersten Bedruckstoff-Stapel, einer einen Überstand aufweisenden Zwischenlage und einem oberhalb der Zwischenlage angeordneten zweiten Bedruckstoff-Stapel;
- Figur 2: das Beispiel gemäß der Figur 1 in Querschnittansicht;
- Figuren 3, 4: das seitliche Herausziehen einer Zwischenlage aus einem Stapel registergenau angeordneter Bedruckstoffe gemäß einem Vergleichsbeispiel, wobei das seitliche Herausziehen der Zwischenlage zu einer Störung der Registerhaltigkeit der gestapelten Bedruckstoffe führt;
- Figur 5: ein Beispiel einer Zwischenlage, die auf einer zweiwelligen Wellpappe beruht;
- Figur 6: eine sinuswellenförmige Wellenform zur Erläuterung der Begriffe Wellenteilung (t) und Wellenhöhe (h);
- Figuren 7, 8: das seitliche Herausziehen einer Zwischenlage aus einem Stapel registergenau angeordneter Bedruckstoffe, wobei das seitliche Herausziehen der Zwischenlage mit einer Beibehaltung der Registerhaltigkeit der gestapelten Bedruckstoffe verbunden ist;
- Figur 9: in Schrägansicht ein Ausführungsbeispiel einer erfindungsgemäßen Verpackung mit darin enthaltenen, registergenau angeordneten Bedruckstoffen und Zwischenlagen;
- Figur 10: das Ausführungsbeispiel gemäß der Figur 9 in Querschnittansicht entlang der gestrichelten Linie A-A';
- Figur 11: ein weiteres Ausführungsbeispiel einer erfindungsgemäßen Verpackung mit darin enthaltenen, registergenau angeordneten Bedruckstoffen und Zwischenlagen;
- Figur 12: zwei Karton-Zuschnitte für das Bilden eines Mantels gemäß einem Ausführungsbeispiel;
- Figur 13: die Netze der Karton-Zuschnitte gemäß der Figur 12 gemäß einem Ausführungsbeispiel;
- Figur 14: das Ummanteln registergenau auf einem Stapelträger angeordneter Zwischenlagen und Bedruckstoffe mit den Karton-Zuschnitten gemäß der Figur 12;
- Figuren 15-20: ein Beispiel für einVerfahren zum Bedrucken von Bedruckstoffen mit einer (Offset-)Druckmaschine, die mit einem Anleger zur Vereinzelung und Zuführung der Bedruckstoffe in ein Druckwerk ausgestattet ist;
- Figur 21: ein Beispiel eines Stapelträgers gemäß einer Ausführungsform der Erfindung, der auf einer Wabenplatte beruht;
- Figur 22: ein weiteres Beispiel eines Stapelträgers, wie er in der Erfindung Verwendung finden kann und der auf einem Vollpapp-Gefach beruht;
- Figur 23: ein weiteres Beispiel für eine in der Erfindung Verwendung findende Zwischenlage; und
- Figur 24: einen Bedruckstoffstapel, der durch drei in der Figur 23 gezeigte Zwischenlagen stabilisiert wird.

Grundsätzlich bestehen Bogenoffsetmaschinen aus den Baugruppen Anleger, Druckwerk und Ausleger. Der Anleger dient zur Vereinzelung und Zuführung der Druckbogen in das erste Druckwerk. Je nach Ausführung können weitere Druckwerke folgen, welche unter anderem mehrere Zylinder sowie Feucht- und Farbwerk enthalten. Nachdem die Bogen alle Druckwerke durchlaufen haben, gelangen sie in den Ausleger. Dieser dient zur Stapelbildung der bedruckten Bogen. Vor Beginn des Druckprozesses muss zunächst ein Stapel Papier in den Anleger der Maschine eingefahren werden. Das Anlagesystem hat dann die Aufgabe die Bogen zu vereinzeln, vom Anlagestapel auf den Anlagetisch zu transportieren und dem ersten Druckwerk zuzuführen. Bei den Einzelbogenanlegern wird jeder Bogen zunächst pneumatisch auf dem Anlagestapel vereinzelt, anschließend an der Vorderkante gegriffen, auf den Anlagetisch geführt und von dort dem ersten Druckwerk übergeben. Der darauf folgende Bogen wird erst dann auf den Anlagetisch befördert, wenn der vorherige Bogen an das erste Druckwerk übergeben wurde. Durch immer höhere Druckgeschwindigkeiten stößt man mit Einzelbogenanlegern an mechanische Grenzen. Um einen ruhigen Bogenlauf und höchste Genauigkeit zu erreichen, sind einerseits eine registergenaue Anordnung der einzelnen, gleichgroßen Bedruckstoffe, insbesondere Papierbögen, in Stapelform und andererseits eine möglichst gute Planlage der einzelnen Bedruckstoffe wünschenswert. Insbesondere im Falle von beim Banknotendruck als Ausgangsmaterial eingesetzten Sicherheitspapierbögen ergeben sich infolge von Wasserzeichen oder Foliensicherheitselementen, wie etwa Folienstreifen oder Folienpatches bzw. Folienetiketten, starke Abweichungen von der idealen Planlage der einzelnen Bögen im Stapel. Zur Stabilisierung der Planlage werden daher üblicherweise Zwischenlagen eingesetzt.

Die Figur 1 zeigt in Schrägansicht ein Beispiel eines Stapelträgers 1 mit einer darauf angeordneten Zwischenlage 2, einem oberhalb der Zwischenlage angeordneten ersten Bedruckstoff-Stapel 3, einer einen Überstand 5 aufweisenden Zwischenlage 4 und einem oberhalb der Zwischenlage 4 angeordneten zweiten Bedruckstoff-Stapel 6. Die Bedruckstoff-Stapel 3 und 6 beinhalten jeweils 500 registergenau angeordnete Bedruckstoffe, im Beispiel Sicherheitspapierbögen zur Herstellung von Banknoten. Der Blockpfeil 7 symbolisiert das pneumatische Vereinzeln jedes Bogens mittels eines Einzelbogenanlegers einer Druckmaschine, wobei jeder Bogen zunächst pneumatisch auf dem Anlagestapel vereinzelt, anschließend an der Vorderkante gegriffen, auf den Anlagetisch geführt und von dort dem Druckwerk übergeben wird. Der Überstand 5 der Zwischenlage 4 weist eine solche Abmessung auf, dass man die Zwischenlage 4 während des kontinuierlichen Druckverfahrens manuell aus den oberhalb und unterhalb der Zwischenlage 4 vorliegenden Bedruckstoff-Stapeln 3 und 6 seitlich herausziehen und entfernen kann, insbesondere wenn nur noch eine geringe Anzahl von Bedruckstoffen, z.B. 250 bis 500 Bedruckstoffe, oberhalb der Zwischenlage 4 vorliegen. Zweckmäßigerweise wird die Anzahl der verbleibenden Bedruckstoffe vor dem Herausziehen der Zwischenlage so variiert, dass sich ein guter Kompromiss zwischen einem frühen bzw. zeitlich flexiblen Entnahmezeitpunkt und einer möglichst geringen Zugkraft ergibt. Auch unterschiedliche Bauformen der Druckmaschinenanleger bestimmen die Spannbreite an verbleibenden Bedruckstoffen vor dem Herausziehen der Zwischenlage.

Die Figur 2 zeigt das Beispiel gemäß der Figur 1 in Querschnittansicht.

Anhand der Figuren 3 und 4 wird gemäß einem Vergleichsbeispiel das seitliche Herausziehen einer Zwischenlage 4 aus einem Stapel registergenau angeordneter Bedruckstoffe dargestellt, bei dem das seitliche Herausziehen der Zwischenlage 4 mittels des Überstands 5 der Zwischenlage 4 zu einer Störung der Registerhaltigkeit der gestapelten Bedruckstoffe im Bereich 8 führt (siehe Figur 4). Die Zwischenlage 4 ist in diesem Fall eine massive Kunststoffplatte oder eine konventionelle zweiwellige Wellpappe ohne jegliche Oberflächenveredelung, zu der die daran angrenzenden Bedruckstoffe eine verhältnismäßig hohe Adhäsion aufweisen. Die Störung der Registerhaltigkeit der gestapelten Bedruckstoffe im Bereich 8 führt zu einer Unruhe des Bogenlaufs und zu einer starken Beeinträchtigung der Genauigkeit beim Druck.

Die Figur 5 veranschaulicht ein in der Erfindung Verwendung findendes Beispiel für eine Zwischenlage 9, die auf einer zweiwelligen Wellpappe beruht. Die zweiwellige Wellpappe umfasse drei glatte Papierbahnen 10, 11 und 12, sowie eine Papier-Wellenbahn 13 mit einer kleinen Welle und eine Papier-Wellenbahn 14 mit einer großen Welle. Die Oberseite der glatten Papierbahn 10 und die Unterseite der glatten Papierbahn 12 weisen jeweils eine den Reibungswiderstand gegenüber dem Bedruckstoff verringernde Oberflächenveredelung auf, im Beispiel eine Kaschierung bzw. Verklebung mit einer 12 µm dicken Polyethylen-Folie (in der Figur 5 nicht gezeigt). Die Papier-Wellenbahn 13 mit einer kleinen Welle dient als eine die Planlage der oberhalb angeordneten Bedruckstoffe stabilisierende und Schutz gegen mechanische Beanspruchungen verleihende Schicht. Die Papier-Wellenbahn 14 mit einer großen Welle dient als eine mit Polsterfähigkeit ausgestattete, von darunter angeordneten Bedruckstoffen ausgehende Gestaltabweichungen von der idealen Oberfläche absorbierende Schicht. Als Oberflächenveredelung könnte anstelle einer PE-Folie auch ein UV-Lack verwendet werden. Eine PE-Folie als Oberflächenveredelung wird angesichts der verbesserten Erhaltung der Registergenauigkeit im Bedruckstoffstapel allerdings bevorzugt.

Gemäß einer Variante werden die drei glatten Papierbahnen 10, 11 und 12 sowie die Papier-Wellenbahn 13 mit einer kleinen Welle und die Papier-Wellenbahn 14 mit einer großen Welle nicht aus Papier, sondern aus einem Papier-ähnlichen Material, z.B. einem Kunststoff, gefertigt. Papier wird allerdings hinsichtlich der Nachhaltigkeit und des Umweltaspekts bevorzugt.

Die in der Figur 5 gezeigte Wellenbahn 13 mit kleiner Welle und Wellenbahn 14 mit großer Welle können hinsichtlich ihrer Abmessungen je nach Bedarf hergestellt werden. Zur beispielhaften Erläuterung wird in der Figur 6 eine sinuswellenförmige Wellenform gezeigt, in der der Parameter "t" für die Wellenteilung steht und der Parameter "h" für die Wellenhöhe steht. Die Wellenteilung (t) ist das Maß zwischen zwei Wellenspitzen, die Wellenhöhe (h) ist das Maß zwischen Wellental und Wellenspitze. Je nach Dimension werden folgende beispielhafte und lediglich bevorzugte Wellenarten unterschieden:
- Grobwelle: t: 7,9 - 10,0 mm; h: 4,0 - 5,0 mm
- Mittelwelle: t: 6,5 - 7,9 mm; h: 3,1 - 4,0 mm
- Feinwelle: t: 3,5 - 6,5 mm; h: 1,9 - 3,1 mm

Gemäß einer bevorzugten Ausgestaltung weist die in der Figur 5 gezeigte Zwischenlage eine auf einer Feinwelle basierende Wellenbahn 13 und eine auf einer Grobwelle oder Mittelwelle basierende Wellenbahn 14 auf.

Die Figuren 7 und 8 veranschaulichen das seitliche Herausziehen der in der Figur 5 dargestellten, erfindungsgemäßen Zwischenlage 9 aus einem Stapel registergenau angeordneter Bedruckstoffe (16, 17), wobei das seitliche Herausziehen der Zwischenlage 9 mit einer Beibehaltung der Registerhaltigkeit der gestapelten Bedruckstoffe verbunden ist.

Anhand von weiteren Experimenten wurde entdeckt, dass das umgekehrte Vorhandensein der Zwischenlage innerhalb des Stapels registergenau angeordneter Bedruckstoffe (16, 17) dergestalt, dass die Feinwelle unten und die Grobwelle oben vorliegt, im Falle des seitlichen Herausziehens der Zwischenlage aus dem Stapel zu keiner Beibehaltung der Registerhaltigkeit der gestapelten Bedruckstoffe führen würde. Die einzelnen, die Zwischenlage auszeichnenden Faktoren, nämlich die obere Feinwelle, die untere Grobwelle und die Oberflächenveredelung, insbesondere eine PE-Kaschierung, bewirken somit einen Synergismus.

Die Figur 7 zeigt einen Stapelträgers 19 mit einer darauf angeordneten Zwischenlage 18, einem Bedruckstoff-Stapel 17, einer einen Überstand 15 aufweisenden erfindungsgemäßen Zwischenlage 9 und einem oberhalb der erfindungsgemäßen Zwischenlage 9 angeordneten weiteren Bedruckstoff-Stapel 16. Der Bedruckstoff-Stapel 17 beinhaltet 500 registergenau angeordnete Bedruckstoffe, im Beispiel Sicherheitspapierbögen zur Herstellung von Banknoten. Während des kontinuierlichen Druckverfahrens wird die Höhe des Bedruckstoff-Stapels 16 mittels des Einzelbogenanlegers der Druckmaschine durch Greifen und Übergeben der einzelnen Bedruckstoffe an das Druckwerk verringert, bis nur noch eine geringe Anzahl von Bedruckstoffen, z.B. 250 bis 500 Bedruckstoffe, oberhalb der Zwischenlage 9 vorliegen. Der Überstand 15 der Zwischenlage 9 weist eine solche Abmessung auf, dass man die Zwischenlage 9 während des kontinuierlichen Druckverfahrens manuell aus den oberhalb und unterhalb der Zwischenlage 9 vorliegenden Bedruckstoff-Stapeln 16 bzw. 17 seitlich herausziehen und entfernen kann.

Die Figur 8 veranschaulicht das Resultat des seitlichen Herausziehens der erfindungsgemäßen Zwischenlage 9 aus dem Stapel registergenau angeordneter Bedruckstoffe (in der Figur 7 die Bezugsnummern 16 und 17). Wie man sieht, ist das seitliche Herausziehen der Zwischenlage 9 mittels des Überstands 15 mit einer Beibehaltung der Registergenauigkeit der gestapelten Bedruckstoffe 20 verbunden, weil die Zwischenlage 9 lediglich eine geringe Adhäsion an die daran angrenzenden Bedruckstoff aufweist. Die Beibehaltung der Registerhaltigkeit der gestapelten Bedruckstoffe gewährleistet einen ruhigen Bogenlauf und vermeidet eventuelle Beeinträchtigungen der Genauigkeit beim Druck.

Die Figur 9 zeigt in Schrägansicht ein Ausführungsbeispiel einer erfindungsgemäßen Verpackung mit darin enthaltenen, registergenau angeordneten Bedruckstoffen und Zwischenlagen. In der Schrägansicht erkennbar sind der Stapelträger 21 und der Mantel 22, der die Bedruckstoffe und Zwischenlagen vollständig in Form einer sich vom Stapelträger bis hin zum obersten Bedruckstoff-Stapel erstreckenden Haube an den vier Seitenflächen und der Oberseite eng umschließt. Der Mantel 22 ist im vorliegenden Beispiel ein auf Vollpappe oder auf einer einwelligen Wellpappe basierender Faltkarton, der an seiner Innenseite eine Folienkaschierung, insbesondere eine Kaschierung mit einer Polyethylen-Folie, aufweist. Mittels der Folienkaschierung ist ein guter mechanischer Schutz und ein Wasserdampf-bremsender Schutz erzielbar.

Die Figur 10 zeigt das Ausführungsbeispiel gemäß der Figur 9 in Querschnittansicht entlang der gestrichelten Linie A-A'. Auf dem Stapelträger 21 befinden sich eine Zwischenlage 23, ein Bedruckstoff-Stapel 24, eine einen Überstand 26 aufweisende Zwischenlage 25 und eine oberhalb der Zwischenlage 25 angeordneter weiterer Bedruckstoff-Stapel 27. Die Bedruckstoff-Stapel 24 und 27 beinhalten jeweils 500 registergenau angeordnete Bedruckstoffe, im Beispiel Sicherheitspapierbögen zur Herstellung von Banknoten. Der Überstand 26 der Zwischenlage 26 ist so beschaffen, dass er innerhalb der Verpackung in einem an den Bedruckstoff-Stapel 24 angeklappten Zustand vorliegt. Die Bedruckstoff-Stapel 24 und 27, die Zwischenlagen 23 und 25 sowie teilweise der Stapelträger 21 werden vom Mantel 22 eng umschlossen. Auf diese Weise wird ein besonders vorteilhafter mechanischer und klimatischer Schutz für sämtliche

Versandarten, darunter LKW-Transport, Luftfracht und Überseetransport, gewährleistet.

Die Figur 11 zeigt ein weiteres Ausführungsbeispiel einer erfindungsgemäßen Verpackung mit darin enthaltenen, registergenau angeordneten Bedruckstoffen und Zwischenlagen. Die Verpackung umfasst im vorliegenden Beispiel einen Stapelträger, eine auf dem Stapelträger angeordnete erste Zwischenlage, einen auf der ersten Zwischenlage angeordneten ersten Bedruckstoff-Stapel, eine auf dem ersten Bedruckstoff-Stapel angeordnete zweite Zwischenlage, einen auf der zweiten Zwischenlage angeordneten zweiten Bedruckstoff-Stapel, eine auf dem zweiten Bedruckstoff-Stapel angeordnete dritte Zwischenlage, einen auf der dritten Zwischenlage angeordneten dritten Bedruckstoff-Stapel, eine auf dem dritten Bedruckstoff-Stapel angeordnete vierte Zwischenlage und einen auf der vierten Zwischenlage angeordneten vierten Bedruckstoff-Stapel, darüber hinaus einen Mantel, der die auf dem Stapelträger angeordneten Elemente, nämlich die ersten bis vierten Zwischenlagen und die ersten bis vierten Bedruckstoff-Stapel, vollständig in Form einer sich vom Stapelträger bis hin zum obersten Element erstreckenden Haube an vier Seitenflächen und einer Oberseite eng umschließt. Die Bedruckstoff-Stapel beinhalten jeweils 500 registergenau angeordnete Bedruckstoffe, im Beispiel Sicherheitspapierbögen zur Herstellung von Banknoten.

Weitere Ausführungsbeispiele für eine erfindungsgemäße Verpackung, die an das Beispiel gemäß der Figur 11 angelehnt sind und in den Figuren nicht gezeigt sind, beinhalten einzelne Bedruckstoff-Stapel mit jeweils 1000 Bedruckstoffen ( . Sicherheitspapierbögen zur Herstellung von Banknoten) und Zwischenlagen in einer jeweiligen Anzahl, die je nach Ausführungsbeispiel einen Wert in einem Bereich von fünf bis zwölf annimmt.

Die Figur 12 veranschaulicht die Erzeugung des in den Figuren 9 und 10 gezeigten Mantels 22 gemäß einem Ausführungsbeispiel. Hierfür verwendet man zwei, jeweils auf Vollpappe oder auf einwelliger Wellpappe basierende Karton-Zuschnitte 28 und 29, die jeweils an einer Seite eine Folienkaschierung, insbesondere eine Kaschierung mit einer Polyethylen-Folie, aufweisen. Die Zuschnitte 28 und 29 sind von oben betrachtet jeweils U-förmig und können z.B. mittels eines mit einem Aufreißfaden versehenen Packbands zu einem Faltkarton 22 zusammenzufügt werden. Das Packband ist insbesondere ein heißklebendes Packband. Infolge des Aufreißfadens können die beiden zum Faltkarton 22 zusammengefügten Zuschnitte 28 und 29 werkzeuglos wieder voneinander getrennt werden.

Die Figur 13 zeigt zwei mögliche Netze 30 und 31, die jeweils den in der Figur 12 dargestellten Karton-Zuschnitten 28 bzw. 29 entsprechen.

Die in der Figur 13 gezeigten Netze sind selbstverständlich nur als Beispiele zu verstehen, die hinsichtlich der gezeigten Abmessungen und der Gestalt der Verschlusslaschen variiert werden können.

Die Erzeugung des in den Figuren 9 und 10 gezeigten Mantels 22 kann alternativ so erfolgen, dass das Zusammenfügen des Mantels 22 lediglich mit zwei identischen Karton-Zuschnitten (z.B. zweimal der in der Figur 12 gezeigte Karton-Zuschnitt 28) durchgeführt wird. Geeignete Abmessungen des Karton-Zuschnitts 28 (und ggf. des dem Karton-Zuschnitt 28 entsprechenden Netzes 30 gemäß der Figur 13) können auf einfache Weise experimentell bestimmt werden.

Die Figur 14 veranschaulicht das Ummanteln registergenau auf einem Stapelträger angeordneter Zwischenlagen und Bedruckstoffe mit den Karton-Zuschnitten gemäß der Figur 12.

Dabei wird zunächst in einem Schritt A der in der Figur 12 gezeigte, kleinere Karton-Zuschnitt 29 eng und U-förmig an den zu umschließenden Stapel angelegt. In einem darauffolgenden Schritt B erfolgt das Anlegen des in der Figur 12 gezeigten, größeren Karton-Zuschnitts 28 eng und U-förmig an den zu umschließenden Stapel, wobei der größere Karton-Zuschnitt 28 den kleineren Karton-Zuschnitt 29 teilweise überlappt. Nach Verkleben der beiden Karton-Zuschnitte, z.B. mittels eines bevorzugt mit einem Aufreißfaden versehenen Packbands, kann zur Sicherung des Transportguts optional ein Spannband angebracht werden.

Figuren 15 bis 20 beschreiben beispielhaft ein Verfahren zum Bedrucken von Bedruckstoffen mit einer (Offset-)Druckmaschine, die mit einem Anleger zur Vereinzelung und Zuführung der Bedruckstoffe in ein Druckwerk ausgestattet ist.

Gemäß der Figur 15 wird zunächst eine Verpackung 32 mit darin enthaltenen, registergenau angeordneten Bedruckstoffen und Zwischenlagen bereitgestellt. Bei der Verpackung 32 handelt es sich z.B. um die gemäß den Figuren 9 und 10 erläuterte Verpackung, die dem Drucker per LKW, Flugzeug oder Schiff vom Papierhersteller geliefert wird.

Gegebenenfalls wird die Verpackung so transportiert, dass der Stapelträger und sämtliche darauf befindlichen Elemente oberhalb einer (Holz-)Palette (in der Figur nicht gezeigt) angeordnet sind, wobei die (Holz-)Palette hinsichtlich ihrer Länge und Breite jeweils größere Abmessungen als der Stapelträger aufweist. Auf diese Weise wird die Verpackung zusätzlich vor eventuellen Beschädigungen geschützt. Die Verpackung kann z.B. mittels Spannbändern auf der (Holz-)Palette fixiert werden. Die (Holz-)Palette ist insbesondere mit sich länglich erstreckenden Öffnungen versehen, die für das Einführen von Gabeln eines Flurförderzeugs, z.B. eines Gabelstaplers oder einer Hubeinrichtung einer Druckmaschine, geeignet sind.

Sobald die Verpackung 32 den Drucksaal erreicht, erfolgt zunächst das Aufschneiden oder Aufreißen (insbesondere im Falle des Vorhandenseins von Aufreißfäden) des Mantels entlang der beiden gestrichelten Linien 33. Der seitliche Faltkarton-Teil, der bevorzugt auf den in der Figur 12 gezeigten Karton-Zuschnitt 29 zurückgeht, lässt sich nach dem Aufschneiden bzw. Aufreißen entlang den gestrichelten Linien 33 nach oben hin von der Verpackung wegklappen (siehe Blockpfeil), sodass die einseitig geöffnete Verpackung 34 erhalten wird.

Bei der einseitig geöffneten Verpackung 34 erfolgt dann das Aufschneiden oder Aufreißen (insbesondere im Falle des Vorhandenseins von Aufreißfäden) entlang der gestrichelten Linie 35. Der seitliche Faltkarton-Teil, der bevorzugt auf den in der Figur 12 gezeigten Karton-Zuschnitt 29 zurückgeht, lässt sich nach dem Aufschneiden bzw. Aufreißen entlang der gestrichelten Linie 35 vom restlichen Teil des Mantels ablösen (siehe der Blockpfeil 36), sodass die Verpackung 37, bei der das verpackte Gut von einer Seite zugänglich ist, erhalten wird.

Gemäß der Figur 16 wird die Verpackung 37, bei der die Bedruckstoffe von einer Seite zugänglich sind, z.B. mittels eines Gabelstaplers 39 für den Einsatz an der Anlegekante der (Offset-)Druckmaschine 40 bereitgestellt. Hierfür ist der Stapelträger 37 vorzugsweise mit sich länglich erstreckenden Öffnungen 38 versehen, die für das Einführen von Gabeln eines Flurförderzeugs, z.B. eines Gabelstaplers 39 oder einer Hubeinrichtung einer Druckmaschine, in den Stapelträger geeignet sind.

Gemäß einer Variante zu der in der Figur 16 gezeigten Methode wird die Verpackung 37 so transportiert, dass der Stapelträger und sämtliche darauf befindlichen Elemente oberhalb einer (Holz-)Palette (in der Figur 16 nicht gezeigt) angeordnet sind, wobei die (Holz-)Palette hinsichtlich ihrer Länge und Breite jeweils größere Abmessungen als der Stapelträger aufweist. Auf diese Weise wird die Verpackung zusätzlich vor eventuellen Beschädigungen geschützt. Die (Holz-)Palette ist insbesondere mit sich länglich erstreckenden Öffnungen versehen, die für das Einführen von Gabeln eines Flurförderzeugs, z.B. eines Gabelstaplers oder einer Hubeinrichtung einer Druckmaschine, in den Stapelträger geeignet sind.

Gemäß der Figur 17 wird in einem darauffolgenden Schritt der Rest des verbliebenen Mantels entfernt (siehe der Blockpfeil 41), sodass ein Stapelträger mit darauf angeordneten, frei zugänglichen Bedruckstoff-Stapeln und Zwischenlagen (siehe die Bezugsnummer 42 in der Figur 18) resultiert. Der zu entfernende Faltkarton-Teil geht bevorzugt auf den in der Figur 12 gezeigten Karton-Zuschnitt 28 zurück.

Die Figur 18 veranschaulicht den Betrieb der (Offset-)Druckmaschine 40. Mittels des Einzelbogenanlegers wird jeder Bogen zunächst pneumatisch auf dem Anlagestapel vereinzelt, anschließend an der Vorderkante gegriffen, auf den Anlagetisch geführt und von dort dem ersten Druckwerk übergeben. Der darauf folgende Bogen wird erst dann auf den Anlagetisch befördert, wenn der vorherige Bogen an das erste Druckwerk übergeben wurde. Während des kontinuierlichen Druckverfahrens wird die Zwischenlage 25 mittels des Überstandes 26 manuell oder automatisch aus den oberhalb und unterhalb der Zwischenlage 25 vorliegenden Bedruckstoff-Stapeln seitlich herausgezogen und entfernt, insbesondere wenn nur noch eine geringe Anzahl von Bedruckstoffen, z.B. 250 bis 500 Bedruckstoffe, oberhalb der Zwischenlage 25 vorliegen (siehe Figur 19). Als Zwischenlage dient hierbei die in der Figur 5 gezeigte Zwischenlage mit PE-Folien als Oberflächenveredelung, sodass die Registergenauigkeit im Bedruckstoffstapel erhalten bleibt und das kontinuierliche Druckverfahren ohne Unruhe des Bogenlaufs fortgesetzt werden kann (siehe die Figur 20).

Die Figur 21 zeigt eine Ausführung eines Stapelträgers 46 gemäß einer Aus führungs form der vorliegenden Erfindung, der auf einer Wabenplatte beruht. Ein solcher Stapelträger ist z.B. für den Aufbau der in der Figur 10 oder Figur 11 gezeigten Verpackung (mit dem darin gezeigten Stapelträger 21) verwendbar. Der Stapelträger 46 basiert, wie in der Figur 21 a) erläutert wird, auf einer Sandwichplatte mit tragenden Deckhäuten (43, 44) und einem Stützkern 45 in Wabenform. Die in der Figur 21 a) gezeigte Sandwichplatte wird nachfolgend gegebenenfalls mit sich länglich erstreckenden Öffnungen bzw. Rillen 47 versehen, die z.B. für das Einführen der Gabeln eines Flurförderzeugs, z.B. eines Gabelstaplers oder einer Hubeinrichtung einer Druckmaschine, geeignet sind. In der Figur 21 b) wird der Stapelträger 46 so gezeigt, dass die Rillen 47 gut erkennbar sind. Die Variante gemäß Figur 21 b) zeigt den Stapelträger 46 so, wie er z.B. für den Aufbau der in der Figur 10 gezeigten Verpackung (mit dem darin gezeigten Stapelträger 21) zum Einsatz käme, sodass die Gabeln der Hubeinrichtung einer Druckmaschine die auf dem Stapelträger angeordneten Zwischenlagen und Bedruckstoff-Stapel anheben könnten. Die Variante gemäß Figur 21 c) zeigt den Stapelträger 46 so, wie er z.B. für den Aufbau der in der Figur 10 gezeigten Verpackung (mit dem darin gezeigten Stapelträger 21) zum Einsatz käme, sodass die Gabeln eines Gabelstaplers den Stapelträger und sämtliche darauf angeordneten Zwischenlagen und Bedruckstoff-Stapel transportieren könnten.

Die Figur 22 zeigt ein eine weitere Ausführungsform eines Stapelträgers, der auf einem Vollpapp-Gefach 48 beruht. Das Vollpapp-Gefach 48 basiert auf einem üblichen Gefach aus Vollpappe, in das gegebenenfalls zusätzlich U-förmige Vollpapp-Einsätze 49 eingelassen sind. Die Vollpapp-Einsätze 49 sind z.B. für das Einführen der Gabeln eines Flurförderzeugs, z.B. eines Gabelstaplers oder einer Hubeinrichtung einer Druckmaschine, geeignet. In der Figur 22 wird der Stapelträger 48 so gezeigt, dass die Rillen bzw. Öffnungen 49 gut erkennbar sind. Die Variante gemäß Figur 22 zeigt den Stapelträger 48 so, wie er z.B. für den Aufbau der in der Figur 10 gezeigten Verpackung (mit dem darin gezeigten Stapelträger 21) zum Einsatz käme, sodass die Gabeln der Hubeinrichtung einer Druckmaschine die auf dem Stapelträger angeordneten Zwischenlagen und Bedruckstoff-Stapel anheben könnten. Gemäß einer Variante kann der in der Figur 22 gezeigte Stapelträger 48 aber auch nach Drehung um 180°, d.h. kopfüber, zum Einsatz kommen, sodass die Gabeln eines Gabelstaplers den Stapelträger und sämtliche darauf angeordneten Zwischenlagen und Bedruckstoff-Stapel transportieren könnten.

Figur 23 zeigt ein weiteres Beispiel für eine Zwischenlage 50, wie sie im Rahmen der Erfindung zum Einsatz kommen kann.

Die Zwischenlage 50 weist zusätzlich zu der für das manuelle oder automatische Herausziehen der Zwischenlage 50 aus einem Bedruckstoff-Stapel geeigneten ersten Überstand 52 zwei weitere Überstände auf, nämlich einen links vom ersten Überstand 52 angeordneten zweiten Überstand 53 und einen rechts vom ersten Überstand 52 angeordneten dritten Überstand 54, wobei alle drei Überstände 52, 53 und 54 so beschaffen sind, nach unten und/oder nach oben an einen Bedruckstoff-Stapel anklappbar zu sein. Auf diese Weise bildet die Zwischenlage 50 eine Art Kassette bzw. Schublade, innerhalb der die Bedruckstoffe geschützt sind und bezüglich der Registergenauigkeit des Stapels äußerst präzise, d.h. ohne jeglichen Versatz, angeordnet sind.

Figur 24 zeigt einen Bedruckstoffstapel mit einzelnen Bedruckstoffen 55, der durch drei in der Figur 23 gezeigte, übereinander angeordnete Zwischenlagen 50 stabilisiert wird. Der für das manuelle oder automatische Herausziehen der einzelnen Zwischenlage 50 aus dem Bedruckstoff-Stapel geeignete erste Überstand 52 wird der besseren Darstellung der Zeichnung halber nicht gezeigt. Die drei Zwischenlagen 50 bilden sozusagen Schubladen, wobei jeweils der linke Überstand 53 und der rechte Überstand 54 nach oben an den Stapel angeklappt sind. Zudem ist auch der nicht gezeigte Überstand 52 nach oben an den Stapel angeklappt. Die einzelnen Papierbögen 55 werden auf diese Weise hervorragend geschützt und sind bezüglich der Registergenauigkeit des Stapels äußerst präzise, d.h. ohne jeglichen Versatz, angeordnet.

Gemäß einer Variante zur Figur 24 können die Überstände 52, 53 und 54 nicht nach oben, sondern nach unten an den Stapel angeklappt werden.

## Patentansprüche

1. Verpackung mit darin enthaltenen, registergenau angeordneten Bedruckstoffen und Zwischenlagen, wobei die Bedruckstoffe Sicherheitspapierbögen zur Herstellung von Wertdokumenten sind, umfassend
a) einen Stapelträger (21);
b) eine auf dem Stapelträger (21) angeordnete erste Zwischenlage (23), einen auf der ersten Zwischenlage (23) angeordneten ersten Bedruckstoff-Stapel (24), eine auf dem ersten Bedruckstoff-Stapel (24) angeordnete zweite Zwischenlage (25), einen auf der zweiten Zwischenlage (25) angeordneten zweiten Bedruckstoff-Stapel (27) und optional zumindest eine weitere Folge von Elementen bestehend aus einer weiteren, auf dem darunter befindlichen Bedruckstoff-Stapel angeordneten Zwischenlage und einem auf der weiteren Zwischenlage angeordneten, weiteren Bedruckstoff-Stapel;
c) einen Mantel (22), der die auf dem Stapelträger (21) angeordneten Elemente, bestehend aus der ersten Zwischenlage (23), dem ersten Bedruckstoff-Stapel (24), der zweiten Zwischenlage (25), dem zweiten Bedruckstoff-Stapel (27) und den optionalen weiteren Elementen, vollständig in Form einer sich vom Stapelträger (21) bis hin zum obersten Element erstreckenden Haube an vier Seitenflächen und einer Oberseite eng umschließt.

2. Verpackung nach Anspruch 1, wobei die Zwischenlagen (23, 25) jeweils eine Oberseite und eine Unterseite aufweisen und zumindest zweischichtig sind, mit einer unteren, mit Polsterfähigkeit ausgestatteten, Gestaltabweichungen von der idealen Oberfläche absorbierenden Schicht und einer oberen, die Planlage stabilisierenden und Schutz gegen mechanische Beanspruchungen verleihenden Schicht, wobei sowohl die Oberseite als auch die Unterseite der Zwischenlage jeweils eine den Reibungswiderstand gegenüber dem Bedruckstoff verringernde Oberflächenveredelung aufweist.

3. Verpackung nach Anspruch 2, wobei die Zwischenlagen (23, 25) jeweils auf einer zweiwelligen Wellpappe basieren, bei der zwei verschiedene Wellenarten kombiniert sind.

4. Verpackung nach Anspruch 2 oder 3, wobei die den Reibungswiderstand gegenüber dem Bedruckstoff verringernde Oberflächenveredelung auf einer Folienkaschierung oder auf einem UV-Lack beruht, wobei eine Folienkaschierung, insbesondere eine Kaschierung mit einer Polyethylen-Folie, bevorzugt wird.

5. Verpackung nach einer der Ansprüche 1 bis 4, wobei zumindest die zweite Zwischenlage (25) und die optionalen höheren Zwischenlagen an genau einer Seitenfläche der registergenau angeordneten Bedruckstoffe und Zwischenlagen jeweils einen für das manuelle oder automatische Herausziehen der jeweiligen Zwischenlage aus oberhalb und unterhalb der Zwischenlage vorliegenden Bedruckstoff-Stapeln geeigneten Überstand aufweisen.

6. Verpackung nach einer der Ansprüche 1 bis 5, wobei der Mantel (22) ein Faltkarton ist, der insbesondere auf Vollpappe oder auf einer einwelligen Wellpappe basiert.

7. Verpackung nach Anspruch 6, wobei der Faltkarton an seiner Innenseite eine Folienkaschierung, insbesondere eine Kaschierung mit einer Polyethylen-Folie, aufweist.

8. Verpackung nach Anspruch 6 oder 7, wobei der Faltkarton aus zwei Zuschnitten gebildet ist, die jeweils die auf dem Stapelträger angeordneten Elemente bei Betrachtung von oben auf den Stapel gesehen U-förmig umschließen.

9. Verpackung nach einer der Ansprüche 1 bis 8, wobei der Stapelträger (21) auf einem Faserguss-Teil, einem Vollpapp-Gefach, einer Wabenplatte, einer Polymerplatte, einer Schaumstoffplatte oder einem Holzträger basiert und vorzugsweise mit sich länglich erstreckenden Öffnungen versehen ist, die z.B. für das Einführen von Gabeln eines Flurförderzeugs, z.B. eines Gabelstaplers oder einer Hubeinrichtung einer Druckmaschine, in den Stapelträger geeignet sind.

10. Verpackung nach einer der Ansprüche 1 bis 9, wobei die Bedruckstoff-Stapel jeweils eine Anzahl von Bedruckstoffen in einem Bereich von 200 bis 2500 Bögen, vorzugsweise 400 bis 1500 Bögen, enthalten.

11. Verpackung nach einer der Ansprüche 1 bis 10, wobei die Anzahl der Bedruckstoff-Stapel und Zwischenlagen (23, 25) jeweils eine Zahl in einem Bereich von 5 bis 12 annehmen.

12. Verpackung nach einer der Ansprüche 1 bis 11, wobei 4000 bis 8000 Bedruckstoffe enthalten sind.

13. Verpackung nach einer der Ansprüche 1 bis 12, wobei die Bedruckstoffe Sicherheitspapierbögen zur Herstellung von Banknoten

14. Verpackung nach einer der Ansprüche 1 bis 13, wobei die Sicherheitspapierbögen mit Wasserzeichen oder Foliensicherheitselementen, insbesondere Folienstreifen oder Folienpatches bzw. Folienetiketten, versehen sind, die zu Abweichungen von der idealen Planlage der einzelnen Bögen im Stapel führen, weshalb innerhalb der Bedruckstoff-Stapel keilförmige Zusatzelemente, insbesondere Keillatten, zur Verbesserung der Planlage enthalten sind.

## Claims

1. A package with printing stocks and interlayers arranged in exact register contained therein, wherein the printing stock are security paper sheets for manufacturing value documents, comprising
a) a stack carrier (21);
b) a first interlayer (23) arranged on the stack carrier (21), a first printing stock stack (24) arranged on the first interlayer (23), a second interlayer (25) arranged on the first printing stock stack (24), a second printing stock stack (27) arranged on the second interlayer (25) and optionally at least one further sequence of elements consisting of a further interlayer arranged on the printing stock stack located therebelow and a further printing stock stack arranged on the further interlayer;
c) a jacket (22), which contains the elements arranged on the stack carrier (21), consisting of the first interlayer (23), the first printing stock stack (24), the second interlayer (25), the second printing stock stack (27) and the optional further elements, completely in the form of a hood extending from the stack carrier (21) to the uppermost element on four side surfaces and an upper side.

2. The package according to claim 1, wherein the interim storages (23, 25) respectively have an upper side and a lower side and are at least two-layered, having a lower layer, equipped with padding capability absorbing shape deviations from the ideal surface, and an upper layer stabilizing the flatness and providing protection against mechanical stresses, wherein the upper side as well as the lower side of the interlayer respectively has a surface finish reducing the frictional resistance against the printing stock.

3. The package according to claim 2, wherein the interim storages (23, 25) are respectively based on a double-wall corrugated cardboard in which two different types of corrugations are combined.

4. The package according to claim 2 or 3, wherein the surface finish reducing the frictional resistance against the printing stock is based on a foil lamination or on a UV varnish, wherein a foil lamination, in particular a lamination with a polyethylene foil, is preferred.

5. The package according to any of claims 1 to 4, wherein at least the second interlayer (25) and the optional higher interlayers respectively have, on exactly one side face of the printing stocks and interlayers arranged in register, a projection suitable for the manual or automatic withdrawing of the respective interlayer from printing stock stacks present above and below the interlayer.

6. The package according to any of claims 1 to 5, wherein the jacket (22) is a folding carton which is based in particular on solid cardboard or on a single-wall corrugated cardboard.

7. The package according to claim 6, wherein the folding cardboard has on its inner side a foil lamination, in particular a lamination with a polyethylene foil.

8. The package according to claim 6 or 7, wherein the folding carton is formed from two pre-cut parts which respectively enclose the elements arranged on the stack carrier in a U-shaped manner when viewed from above on the stack.

9. The package according to any of claims 1 to 8, wherein the stack carrier (21) is based on a molded-fiber part, a solid cardboard compartment, a honeycomb plate, a polymer plate, a foam plate or a wood girder and is preferably provided with longitudinally extending openings, which are suitable, for example, for the introduction of forks of an industrial truck, for example a forklift truck or a lifting device of a printing machine, into the stack carrier.

10. The package according to any of claims 1 to 9, wherein the printing stock stacks respectively contain a number of printing stocks in a range of 200 to 2500 sheets, preferably 400 to 1500 sheets.

11. The package according to any of claims 1 to 10, wherein the number of printing stock stacks and interim storages (23, 25) respectively assume a number in a range of 5 to 12.

12. The package according to any of claims 1 to 11, wherein 4000 to 8000 printing stocks are contained.

13. The package according to any of claims 1 to 12, wherein the printing stocks are security paper sheets for producing bank notes.

14. The package according to any of claims 1 to 13, wherein the security paper sheets are provided with watermarks or foil security elements, in particular foil strips or foil patches or foil labels, which lead to deviations from the ideal flatness of the individual sheets in the stack, which is why wedge-shaped additional elements, in particular wedge laths, are contained within the printing stock stacks for improving the flatness.

## Revendications

1. Emballage dans lequel sont contenues des matières d'impression et pellicules intermédiaires agencées en parfait repérage, cependant que les matières d'impression sont des feuilles de papier de sécurité pour la fabrication de documents de valeur, comprenant
a) un support de pile (21) ;
b) une première pellicule intermédiaire (23) agencée sur le support de pile (21), une première pile de matières d'impression (24) agencée sur la première pellicule intermédiaire (23), une deuxième pellicule intermédiaire (25) agencée sur la première pile de matières d'impression (24), une deuxième pile de matières d'impression (27) agencée sur la deuxième pellicule intermédiaire (25) et en option au moins une autre suite d'éléments consistant en une autre pellicule intermédiaire agencée sur la pile de matières d'impression se trouvant en-dessous et une autre pile de matières d'impression agencée sur l'autre pellicule intermédiaire ;
c) une gaine (22) qui entoure étroitement sur quatre surfaces latérales et une face supérieure les éléments agencés sur le support de pile (21), consistant en la première pellicule intermédiaire (23), la première pile de matières d'impression (24), la deuxième pellicule intermédiaire (25), la deuxième pile de matières d'impression (27) et les autres éléments optionnels, entièrement sous forme d'un étui s'étendant du support de pile (21) jusqu'à l'élément le plus élevé.

2. Emballage selon la revendication 1, cependant que les pellicules intermédiaires (23, 25) ont respectivement une face supérieure et une face inférieure et sont au moins bi-couches, avec une couche inférieure à capacité de rembourrage et absorbant des divergences de conformation par rapport à la surface idéale, et une couche supérieure stabilisant la planéité et conférant une protection contre les sollicitations mécaniques, cependant que tant la face supérieure que la face inférieure de la pellicule intermédiaire comporte respectivement une finition de surface réduisant la résistance de friction vis-à-vis de la matière d'impression.

3. Emballage selon la revendication 2, cependant que les pellicules intermédiaires (23, 25) sont respectivement basées sur un carton ondulé à double cannelure dans lequel deux types différents de cannelure sont combinés.

4. Emballage selon la revendication 2 ou 3, cependant que la finition de surface réduisant la résistance de friction est basée sur un contrecollage de films ou sur un vernis UV, cependant qu'un contrecollage de films, en particulier un contrecollage avec un film de polyéthylène , est préféré.

5. Emballage selon une des revendications de 1 à 4, cependant qu'au moins la deuxième pellicule intermédiaire (25) et les pellicules intermédiaires optionnelles plus hautes comportent à exactement une surface latérale des matières d'impression et pellicules intermédiaires agencées en parfait repérage respectivement un débord adapté au retirement manuel ou automatique de la pellicule intermédiaire respective à partir de piles de matières d'impression se trouvant en-dessus ou en-dessous de la pellicule intermédiaire.

6. Emballage selon une des revendications de 1 à 5, cependant que la gaine (22) est un carton pliant basé en particulier sur du carton compact ou sur un carton ondulé à simple cannelure.

7. Emballage selon la revendication 6, cependant que le carton pliant comporte à sa face intérieure un contrecollage de film, en particulier un contrecollage avec un film de polyéthylène.

8. Emballage selon la revendication 6 ou 7, cependant que le carton pliant est constitué de deux découpes qui, lors d'une observation de la pile depuis le haut, entourent respectivement en U les éléments agencés sur le support de pile.

9. Emballage selon une des revendications de 1 à 8, cependant que le support de pile (21) est basé sur un pièce en fibre moulée, un tapis en mousse ou un support en bois et est de préférence pourvu d'ouvertures s'étendant longitudinalement qui sont par exemple adaptées à l'introduction de fourches d'un chariot de manutention, par exemple d'un chariot élévateur ou d'un dispositif de levage d'une machine à imprimer, dans le support de pile.

10. Emballage selon une des revendications de 1 à 9, cependant que les piles de matières d'impression comportent respectivement un nombre de matières d'impression compris entre 200 et 2500 feuilles, de préférence entre 400 et 1500 feuilles.

11. Emballage selon une des revendications de 1 à 10, cependant que le nombre des piles de matières d'impression et pellicules intermédiaires (23, 25) est de l'ordre de 5 à 12.

12. Emballage selon une des revendications de 1 à 11, cependant que 4000 à 8000 matières d'impression sont contenues.

13. Emballage selon une des revendications de 1 à 12, cependant que les matières d'impression sont des feuilles de papier de sécurité pour la fabrication de billets de banque.

14. Emballage selon une des revendications de 1 à 13, cependant que les feuilles de papier de sécurité sont pourvues de filigranes ou d'éléments de sécurité formant film, en particulier de rubans de film ou patchs de film ou étiquettes en film qui entraînent des divergences par rapport à la planéité idéale des feuilles individuelles dans la pile, raison pour laquelle il y a à l'intérieur des piles de matières d'impression des éléments supplémentaires en forme de coin, en particulier des lattes en coin, pour l'amélioration de la planéité.
